# FASCICULE DE BREVET EUROPEEN

(11) **EP 0 933 032 B1**
(45) Date de publication et mention de la délivrance du brevet: **26.11.2003**
(21) Numéro de dépôt: 99400125.3
(22) Date de dépôt: 20.01.1999
(51) Int. Cl.: A41D 27/06, A41B 3/10, D04B 21/14

(54) **Support textile de renforcement d'un col de chemise ou pièce équivalente**
Textile Verstärkungseinlage oder ähnliches für Hemdkragen
Shirt collar reinforcing textile interlining or similar piece

(30) Priorité: 28.01.1998 FR 9800913
(43) Date de publication de la demande: 04.08.1999
(73) Titulaire: LAINIERE DE PICARDIE BC, 80200 Péronne (FR)
(72) Inventeur: Groshens, Pierrot, Flamicourt, 80200 Peronne (FR)
(74) Mandataire: Derambure, Christian

(56) Documents cités:
- EP-A- 0 289 378
- EP-A- 0 369 046
- EP-A- 0 387 117
- EP-A- 0 842 617

## Description

L'invention se rapporte à un support textile de renforcement d'un col de chemise ou pièce équivalente, à l'application d'un tel support textile pour le renforcement d'un col de chemise ou pièce équivalente, et, enfin, à un procédé de réalisation d'un tel col.

On connaît déjà des cols de vêtements tels que des cols de chemises, de chemisiers ou pièces équivalentes comportant une triplure.

On peut se référer par exemple aux documents FR-A-2.570.577 et FR-A-2.609.873.

De façon classique, les triplures ou pièces de renforcement pour col de chemise sont réalisées soit tissées, par exemple en polyester, soit en non-tissé.

Toutefois, les cols de chemises actuels présentent l'inconvénient que la stabilité dimensionnelle du col ne peut pas être parfaitement assurée dans le temps. En effet, au cours des lavages successifs de la chemise et donc du col, la stabilisation apportée par la triplure de renforcement du col se détériore, ce qui entraîne une modification de la longueur du tour de cou, particulièrement gênante. Cette perte de longueur du tour de cou peut aller jusqu'à 1,5 ou même 2,5 cm, voire plus encore.

On connaît également de l'état de la technique, des pièces de renfort pour la rigidification localisée de textile (voir FR-A-2.531.616), des triplures thermocollantes (voir FR-A-2.462.456), et, enfin, des entoilages thermocollants sous forme de tricot à mailles tramées (voir FR-A-2.710.078).

On connaît également de l'état de la technique des triplures thermocollantes sous forme d'un tricot à mailles tramées comportant des fils de stabilisation dans le sens chaîne.

On connaît également du document EP-0 369 046 une triplure comprenant une nappe de fibres associée à un tricot à mailles jeteés dans lequel un système de fils d'elasticité variable est prévu.

On connaît également des traitements chimiques des supports textiles, destinés à leur conférer ou à améliorer leurs propriétés d'infroissabilité (voir FR-A-2 727 136).

Le problème qui est à la base de l'invention est de stabiliser dimensionnellement un col de chemise ou pièce équivalente, compte-tenu de l'entretien régulier de cette pièce de vêtement incluant des lavages et repassages successifs.

A cet effet, l'invention met en oeuvre un support textile pour col de chemise ou pièce équivalente, se présentant sous la forme d'une nappe de textile non-tissé renforcé par un tricot maille comprenant une pluralité de fils de stabilisation, notamment de fils cabestan, s'étendant dans le sens de la chaîne, entre les colonnes de mailles.

Selon d'autres caractéristiques, les fils de stabilisation comprennent les fils cabestan se présentant sous la forme de fils cabestan simples et/ou avec flottés.

Selon encore d'autres caractéristiques, les fils de stabilisation sont répartis sur au moins l'une des faces du support textile.

Le tricot maille est de préférence à mailles jetées.

La nappe de textile non-tissé peut être réalisée à partir de fibres liées ou faiblement liées.

On peut utiliser pour le liage ou pré-liage de la nappe de textile non-tissé les procédés classiques, par exemple de liage thermique, de liage par jet fluide, de liage par aiguilletage ou pré-aiguilletage ou de liage chimique.

Généralement, le procédé de liage ou de pré-liage est choisi en fonction de la nature des matériaux utilisés.

La nappe de textile non-tissé est réalisée à partir de fibres naturelles, synthétiques ou artificielles.

En variante, elle peut être réalisée à partir de filaments continus synthétiques ou artificiels, à base par exemple de polyamide, de polyester, de viscose ou de mélanges de ceux-ci.

Le tricot maille est réalisé à partir de fils et/ou de fibres plats, naturels, par exemple cellulosiques, synthétiques, par exemple de polyester ou de polyamide, notamment de polyamide 6 ou 6.6, ou artificiels, par exemple de viscose, ou de mélanges de ceux-ci.

En variante, le tricot maille peut être réalisé à partir de fils multifilaments texturés synthétiques.

Les fils de stabilisation sont réalisés à partir de fils et/ou de fibres plats ou texturés, naturels, synthétiques ou artificiels, tels que ceux décrits précédemment, ou d'un mélange de ceux-ci.

Selon un mode de réalisation, les fils cabestan sont des fils texturés, obtenus par exemple par une technique classique de fausse torsion, en utilisant de l'eau chaude, de la vapeur d'eau ou de l'air chaud, ou par la technique de texturation par air.

Selon un mode d'exécution, le support textile peut comporter également, sur au moins l'une de ses faces, un matériau collant ou thermocollant destiné à son association ultérieure au col.

Selon un autre aspect, l'invention vise l'application d'un tel support textile à un col de chemise ou pièce équivalente, afin d'améliorer sa stabilité dimensionnelle dans le temps, notamment par suite des lavages et repassages successifs.

La stabilité dimensionnelle du col peut être améliorée dans sa grande direction, c'est-à-dire le tour de cou ou, alternativement, dans sa direction perpendiculaire à la grande direction du col.

Selon un autre aspect, l'invention vise un col de chemise ou pièce équivalente comportant une ou plusieurs pièces de tissu et, associé, au moins un support textile tel qu'il a été décrit précédemment.

Le support textile soit fait fonction en soi de triplure, soit fait fonction de renfort de triplure elle-même associée à la ou aux pièces du col.

Le support textile faisant fonction en soi de triplure comporte un revêtement en matériau collant ou thermocollant pour son association à la ou aux pièces du col.

Dans le cas où le support textile fait fonction de renfort de triplure, il peut être associé à la triplure par thermosoudage, simultanément au thermocollage de la triplure.

Une telle triplure est réalisée en coton ou équivalent.

Selon un premier mode de réalisation, notamment lorsque la stabilisation dimensionnelle dans la grande direction du col est recherchée, les fils de stabilisation du support textile sont disposés dans la grande direction du col, c'est-à-dire le tour de cou.

En l'espèce, la chaîne du support textile s'étend dans la direction de la longueur du col.

Selon un second mode de réalisation, notamment lorsque la stabilisation dans la dimension perpendiculaire à la grande direction du col est recherchée, les fils cabestan sont disposés dans la direction perpendiculaire à la grande direction du col.

Dans ce cas, la chaîne du support textile s'étend dans la direction perpendiculaire à la direction de la longueur du col.

Un col tel qu'il vient d'être décrit peut comporter deux pièces de tissu, respectivement de dessus et de dessous, associées l'une à l'autre et entre lesquelles est inséré au moins un support textile de renforcement.

Selon un autre aspect de l'invention, il est proposé un procédé de réalisation d'un col tel qu'il vient d'être décrit qui inclut une étape consistant à associer au moins un support textile tel qu'il a été décrit à la ou aux pièces de tissu du col.

Selon une première variante de réalisation, on associe le support textile directement à la ou aux pièces de tissu du col.

Selon une seconde variante possible, on associe d'abord le support textile à une triplure et on associe ensuite la triplure ainsi renforcée à la ou aux pièces de tissu formant le col.

L'invention sera mieux comprise à l'aide de la description qui suit, faite en référence aux dessins annexés dans lesquels :
- la figure 1 représente une vue schématique, en élévation et à plat, d'un mode de réalisation du support textile de renforcement de l'invention ;
- la figure 2 représente une vue schématique, en élévation et à plat, d'un autre mode de réalisation du support textile de l'invention ;
- les figures 3 et 4 représentent deux vues schématiques en élévation et à plat, d'un col de chemise ou pièce équivalente, incluant un support textile de renforcement de l'invention ; et
- la figure 5 est une vue en coupe partielle, selon la ligne I-I de la figure 3.

Le support textile 1 de l'invention se présente sous la forme d'une nappe de textile non-tissé 2 renforcé par un tricot maille 3 à mailles jetées.

Selon l'invention, le tricot maille 3 comporte, répartis sur au moins l'une de ses faces, des fils cabestan 4.

Le support textile 1 peut comporter des fils cabestan 4 sur l'une seulement de ses faces, l'autre face étant substantiellement lisse.

Selon une forme d'exécution, les fils cabestan 4 sont simples (figure 1).

Selon une autre forme d'exécution, les fils cabestan 4 peuvent former sur tout ou partie de leur longueur un flotté 5 (figure 2). Le flotté 5 est le relief obtenu sur des fils lorsqu'ils ne sont pas maintenus par toutes les jetées-sous 6 du tricot 3.

Sur les modes d'exécution représentés sur les figures, un fil cabestan est disposé entre chaque colonne de mailles. Le nombre de fils cabestan par colonne de mailles peut cependant varier.

Par exemple, il est envisageable de disposer un fil cabestan toutes les deux, trois ou quatre colonnes de mailles.

Il est également envisageable de disposer plusieurs fils cabestan, par exemple de deux à quatre, entre chaque colonne de mailles, ou toutes les deux, trois ou quatre colonnes de mailles.

Les fils cabestan 4 peuvent être situés à proximité les uns des autres, à une distance a de l'ordre de la longueur d'une maille b.

La longueur des flottés 5 peut être de l'ordre de la longueur d'une à quelques mailles b, notamment de l'ordre de deux à cinq mailles.

Les fils cabestan 4 peuvent être répartis régulièrement sur le support textile 1.

Il est cependant envisageable de prévoir des répartitions différentes des fils cabestan sur le support textile, en fonction de l'utilisation finale du produit.

Selon un mode de réalisation, les fils cabestan sont réalisés à partir de fils 7 introduits dans le tricot 3. Dans ce cas, les fils avec flottés 5 peuvent être réalisés par le passage de ces fils 7 d'un même côté de plusieurs rangées ou jetées de mailles constitutives du tricot 3.

Dans ce mode de réalisation, les fils 7 sont introduits à l'aide de moyens classiques. Selon les effets recherchés, ils pourront être rectilignes ou parallèles aux colonnes de maille du tricot, ou comporter des jetées-sous leur conférant la disposition souhaitée. Lorsque les fils passent d'un même côté de plusieurs rangées ou jetées de mailles constitutives du tricot 3, c'est-à-dire des jetées-sous 6 de ces mailles, ils acquièrent un flotté qui leur donne un relief.

Les fils cabestan avec flottés 5 sont constitués à partir de fils 7 dans le sens de la chaîne et entre les mailles, présentant par exemple un flotté 5 correspondant à au moins deux rangées ou jetées de mailles du tricot 3.

Selon un mode d'exécution (figure 2), les flottés 5 de deux fils voisins 8, 9 sont décalés longitudinalement. l'un par rapport à l'autre d'une longueur correspondant à la longueur d'un flotté 5 d'un fil.

Alternativement, les flottés de deux fils voisins peuvent être disposés en étant alignés entre eux, par rapport aux rangées de mailles.

Les fils cabestan simples 4 ou avec flottés 5 peuvent être disposés du côté de la couche de textile non-tissé 2 opposé au côté comportant le tricot maille 3.

Le matériau collant ou thermocollant peut être déposé par exemple, par une méthode d'enduction, sous forme de points ou de lignes, par exemple une méthode d'enduction par impression de type sérigraphie.

Le matériau collant ou thermocollant est par exemple l'un quelconque de ceux couramment utilisés pour assurer le contrecollage des tissus de renfort sur les textiles devant les recevoir.

Il peut être à base de polymères vinyliques, de polyoléfine, de polyamide, de polyéthylène haute et basse densité, de copolyester, de copolyamide, etc.

Ces substances peuvent être sous forme de poudre ou de pâte.

Le support textile 1 tel qu'il vient d'être décrit est spécialement destiné à un col de chemise 10 ou toute autre pièce équivalente et a pour fonction d'améliorer sa stabilité dimensionnelle dans le temps, par suite de ses lavages ou repassages successifs.

Le col 10 comporte, dans la réalisation représentée, deux pièces, respectivement de dessus 11 et de dessous 12, associées l'une à l'autre et entre lesquelles est inséré au moins un support textile 1 (figure 3).

Les pièces 11, 12 sont découpées de manière à présenter une partie 13 dénommée pied de col, destinée à être associée en étant attenante à la partie principale d'un vêtement, et un rabat 14.

Les deux pièces 11, 12 sont associées l'une à l'autre en étant cousues à la périphérie ou en étant associées par thermocollage.

Selon une première variante de réalisation, la stabilité dimensionnelle recherchée est celle dans la grande direction de cette pièce, référencée D sur la figure 3, c'est-à-dire en l'occurrence le tour de cou.

Pour assurer cette fonction de stabilisation, le support textile 1 est disposé sur la pièce 10 avec les fils cabestan disposés dans la direction devant être stabilisée, en l'occurrence la direction D.

Selon un second mode de réalisation, la stabilité dimensionnelle recherchée est celle agissant dans la direction perpendiculaire à la grande direction du col.

Pour assurer dans ce cas sa fonction de stabilisation, le support textile 1 est associé au col 10 de façon que les fils cabestan soient disposés dans la direction devant être stabilisée, en l'occurrence la direction perpendiculaire à la direction D.

Selon une première réalisation possible, le support textile 1 fait fonction de triplure. Dans ce cas, le support textile 1 comporte le revêtement de matériau collant ou thermocollant.

Selon une autre réalisation possible, le support textile 1 est associé à une triplure 15, laquelle est elle-même associée aux pièces 11, 12.

Dans ce dernier cas, le support 1 est associé à la triplure 15 par thermosoudage.

Une telle triplure 15 peut être réalisée, conventionnellement, en coton ou équivalent.

En variante, le support textile 1 peut être appliqué comme renfort sur une première couche du même support 1 collé sur le tissu du col.

Le procédé de réalisation d'un col tel qu'il vient d'être décrit consiste à inclure une étape d'association aux pièces 11, 12 d'au moins un support textile 1.

Selon les réalisations envisagées, le support textile 1 est soit associé directement aux pièces 11, 12, soit associé d'abord à une triplure 15, laquelle, ainsi renforcée, est ensuite associée elle-même aux pièces 11, 12.

## Revendications

1. Support textile (1) pour le renforcement d'un col de chemise ou pièce équivalente, se présentant sous la forme d'une nappe de textile non-tissé (2) renforcé par un tricot à mailles jetées (3), **caracterisé en ce que** ledit support comprend une pluralité de fils de stabilisation, notamment de fils cabestan (4), s'étendant dans le sens chaîne, entre les colonnes de mailles.

2. Support textile selon la revendication 1, **caractérisé en ce que** les fils de stabilisation comprennent les fils cabestan simples (4) et/ou les fils cabestan avec flottés (5).

3. Support textile selon la revendication 1 ou 2, **caractérisé en ce que** les fils de stabilisation sont répartis sur au moins l'une des faces du support textile (1).

4. Support textile selon l'une quelconque des revendications 1 à 3, **caractérisé en ce que** les fils cabestan (4) sont situés à proximité les uns des autres, d'une distance (a) de l'ordre de la longueur d'une maille (b).

5. Support textile selon l'une quelconque des revendications 1 à 4, **caractérisé en ce que** la longueur des flottés (5) est de l'ordre de la longueur d'une à quelques mailles (b), notamment de l'ordre de deux à cinq mailles.

6. Support textile selon l'une quelconque des revendications 1 à 5, **caractérisé en ce que** les fils cabestan (4) sont répartis sensiblement régulièrement sur le support (1).

7. Support textile selon l'une quelconque des revendications 2 à 6, **caractérisé en ce que** les fils cabestan avec flottés (5) sont constitués à partir de fils (7) disposés dans le sens de la chaîne et entre les mailles, présentant un flotté (5) correspondant à au moins deux rangées ou jetées de mailles du tricot (3).

8. Support textile selon l'une quelconque des revendications 2 à 7, **caractérisé en ce que** les flottés (5) de deux fils voisins (8, 9) sont décalés longitudinalement l'un par rapport à l'autre d'une longueur correspondant à la longueur d'un flotté (5).

9. Support textile selon l'une quelconque des revendications 1 à 8, **caractérisé en ce que** la nappe de textile non-tissé (2) est réalisée à partir de fibres liées ou faiblement liées.

10. Support textile selon la revendication 9, **caractérisé en ce que** la nappe de textile non-tissé (2) est réalisée à partir de fibres naturelles, synthétiques ou artificielles.

11. Support textile selon la revendication 9, **caractérisé en ce que** la nappe de textile non-tissé (2) est réalisée à partir de filaments continus, synthétiques ou artificiels.

12. Support textile selon la revendication 11, **caractérisé en ce que** les filaments continus sont à base de polyamide, de polyester, de viscose ou de mélanges de ceux-ci.

13. Support textile selon l'une quelconque des revendications 1 à 12, **caractérisé en ce que** les fils cabestan (4, 5) sont disposés du côté de la couche de textile non-tissé (2) opposé au côté comportant le tricot maille (3).

14. Support textile selon l'une quelconque des revendications 1 à 13, **caractérisé en ce que** le tricot maille (3) est réalisé à partir de fils et/ou de fibres plats naturels, notamment cellulosiques, synthétiques ou artificiels, ou de mélanges de ceux-ci.

15. Support textile selon l'une quelconque des revendications 1 à 13, **caractérisé en ce que** le tricot maille (3) est réalisé à partir de fils multifilaments texturés synthétiques.

16. Support textile selon l'une quelconque des revendications 1 à 15, **caractérisé en ce que** les fils cabestan (4) sont réalisés à partir de fils et/ou de fibres plats ou texturés, naturels, synthétiques ou artificiels, ou de mélanges de ceux-ci.

17. Support textile selon l'une quelconque des revendications 1 à 16, **caractérisé en ce qu'**il comprend au moins un fil cabestan (4) par colonne de mailles.

18. Support textile selon l'une quelconque des revendications 1 à 16, **caractérisé en ce qu'**il comprend au moins un fil cabestan (4, 5) toutes les deux, trois ou quatre colonnes de mailles.

19. Support textile selon la revendication 17 ou 18, **caractérisé en ce qu'**il comprend plusieurs fils cabestan (4), par exemple de deux à quatre, toutes les colonnes de mailles ou toutes les deux, trois ou quatre colonnes de mailles.

20. Support textile selon l'une quelconque des revendications 1 à 19, **caractérisé en ce qu'**il comprend au moins sur l'une de ses faces, un matériau collant ou thermocollant destiné à son association ultérieure au col.

21. Support textile selon la revendication 20, **caractérisé en ce que** le matériau collant ou thermocollant est à base de polymères vinyliques, de polyoléfine, de polyamide, de polyéthylène haute et basse densité, de copolyester, de copolyamide.

22. Support textile selon la revendication 20 ou 21, **caractérisé en ce que** le matériau collant ou thermocollant est disposé sur le support (1) sous forme de points ou de lignes.

23. Application d'un support textile selon l'une quelconque des revendications 1 à 22, **caractérisée en ce qu'**elle concerne le renforcement de col de chemise ou pièce analogue, afin d'améliorer sa stabilité dimensionnelle dans le temps, selon la grande direction du col ou selon sa direction perpendiculaire à la grande direction du col.

24. Col de chemise (10) ou pièce analogue, **caractérisé en ce qu'**il comprend une ou plusieurs pièces de tissu et, associé, au moins un support textile (1) selon l'une quelconque des revendications 1 à 22.

25. Col selon la revendication 24, **caractérisé en ce qu'**il comporte deux pièces, respectivement de dessus (11) et de dessous (12), associées l'une à l'autre et entre lesquelles est inséré au moins un support textile (1).

26. Col selon la revendication 24 ou 25, **caractérisé en ce qu'**il comporte un pied de col (13), destiné à être associé en étant attenant à la partie principale d'un vêtement, et un rabat (14).

27. Col selon l'une quelconque des revendications 24 à 26, **caractérisé en ce que** le support (1) fait soit fonction en soi de triplure, soit fait fonction de renfort d'une triplure (15) elle-même associée à la ou aux pièces du col (10).

28. Procédé de réalisation d'un col selon l'une quelconque des revendications 24 à 27, **caractérisé en ce qu'**il comprend une étape consistant à associer à la ou aux pièces (11, 12) du col au moins un support textile (1) selon l'une quelconque des revendications 1 à 22.

29. Procédé selon la revendication 28, **caractérisé en ce que** le support textile (1) est soit associé directement aux pièces de dessus et de dessous (11, 12), soit associé à une triplure (15), laquelle est ensuite associée aux pièces dé dessus et de dessous (14, 15).

## Claims

1. A textile support (1) for reinforcing a shirt collar or an equivalent piece, in the form of a layer of non-woven textile (2) reinforced with a warp knit fabric (3), **characterised in that** the said support comprises a plurality of stabilisation threads, in particular capstan threads (4), extending in the warp direction, between columns of stitches.

2. A textile support according to Claim 1, **characterised in that** the stabilisation threads comprise simple capstan threads (4) and/or capstan threads with loose threads (5).

3. A textile support according to Claim 1 or 2, **characterised in that** the stabilisation threads are distributed over at least one of the faces of the textile support (1).

4. A textile support according to any one of Claims 1 to 3, **characterised in that** the capstan threads (4) are situated close to one another, at a distance (a) of around the length of one stitch (b).

5. A textile support according to any one of Claims 1 to 4, **characterised in that** the length of the loose stitches (5) is around the length of one to a few stitches (b), in particular around two to five stitches.

6. A textile support according to any one of Claims 1 to 5, **characterised in that** the capstan threads (4) are distributed substantially regularly on the support (1).

7. A textile support according to any one of Claims 2 to 6, **characterised in that** the capstan threads with loose threads (5) are formed from threads (7) disposed in the direction of the warp and between the stitches, having a loose stitch (5) corresponding to at least two rows or layers of stitches on the knitted fabric (3) .

8. A textile support according to any one of Claims 2 to 7, **characterised in that** the loose stitches (5) of two adjacent threads (8, 9) are offset longitudinally with respect to each other by a length corresponding to the length of one loose stitch (5).

9. A textile support according to any one of Claims 1 to 8, **characterised in that** the layer of non-woven textile (2) is produced from connected or weakly connected fibres.

10. A textile support according to Claim 9, **characterised in that** the layer of non-woven textile (2) is produced from natural, synthetic or artificial fibres.

11. A textile support according to Claim 9, **characterised in that** the layer of non-woven textile (2) is produced from continuous synthetic or artificial filaments.

12. A textile support according to Claim 11, **characterised in that** the continuous filaments are based on polyamide, polyester, viscose or mixtures of these.

13. A textile support according to any one of Claims 1 to 12, **characterised in that** the capstan threads (4) are disposed on the side of the layer of non-woven textile (2) opposite to the side comprising the knitted fabric (3).

14. A textile support according to any one of Claims 1 to 13, **characterised in that** the knitted fabric (3) is produced from natural flat threads and/or fibres, in particular cellulosic, synthetic or artificial, or mixtures of these.

15. A textile support according to any one of Claims 1 to 13, **characterised in that** the knitted fabric (3) is produced from synthetic textured multifilament threads.

16. A textile support according to any one of Claims 1 to 15, **characterised in that** the capstan threads (4) are produced from natural, synthetic or artificial flat or textured threads and/or fibres, or mixtures of these.

17. A textile support according to any one of Claims 1 to 16, **characterised in that** it comprises at least one capstan thread (4) per column of stitches.

18. A textile support according to any one of Claims 1 to 16, **characterised in that** it comprises at least one capstan thread (4) every two, three or four columns of stitches.

19. A textile support according to Claim 17 or 18, **characterised in that** it comprises several capstan threads (4), for example two to four, every column of stitches or every two, three or four columns of stitches.

20. A textile support according to any one of Claims 1 to 19, **characterised in that** it comprises, on at least one of its faces, an adhesive or heat-adhesive material intended for its subsequent association with the collar.

21. A textile support according to Claim 20, **characterised in that** the adhesive or heat-adhesive material is based on vinyl polymers, polyolefin, polyamide, high- and low-density polyethylene, copolyester or copolyamide.

22. A textile support according to Claim 20 or 21, **characterised in that** the adhesive or heat-adhesive material is disposed on the support (1) in the form of dots or lines.

23. Application of a textile support according to any one of Claims 1 to 22, **characterised in that** it concerns the reinforcement of a shirt collar or similar piece in order to improve its dimensional stability over time, along the long direction of the collar or along its direction perpendicular to the long direction of the collar.

24. A shirt collar (10) or similar piece, **characterised in that** it comprises one or more pieces of cloth and, associated, at least one textile support (1) according to any one of Claims 1 to 22.

25. A collar according to Claim 24, **characterised in that** it comprises two pieces, respectively top (11) and bottom (12), associated with each other and between which at least one textile support (1) is inserted.

26. A collar according to Claim 24 or 25, **characterised in that** it comprises a collar bottom (13) intended to be associated whilst being contiguous with the main part of a garment, and a flap (14).

27. A collar according to any one of Claims 24 to 26, **characterised in that** the support (1) either serves per se as an interlining, or serves as a reinforcement for interlining (15) itself associated with the piece or pieces of the col lar (10).

28. A method of producing a collar according to any one of Claims 24 to 27, **characterised in that** it comprises a step consisting of associating with the piece or pieces (11, 12) of the collar at least one textile support (1) according to any one of Claims 1 to 22.

29. A method according to Claim 28, **characterised in that** the textile support (1) is either associated directly with the top and bottom pieces (11, 12), or associated with an interlining (15), which is then associated with the top and bottom pieces (11, 12).

## Patentansprüche

1. Textilträger (1) zur Verstärkung eines Hemdkragens oder dergleichen, in Form eines durch eine Kettenwirkware (3) verstärkten Vliesstoffgeleges (2), **dadurch gekennzeichnet, dass** der besagte Träger eine Vielzahl von Stabilisierungsfäden, insbesondere Spillfäden (4), umfasst, die sich in Kettrichtung zwischen den Maschenstäbchen erstrecken.

2. Textilträger nach Anspruch 1, **dadurch gekennzeichnet, dass** die Stabilisierungsfäden die einfachen Spillfäden (4) und/oder die Spillfäden mit Flottenden (5) umfassen.

3. Textilträger nach Anspruch 1 oder 2, **dadurch gekennzeichnet, dass** die Stabilisierungsfäden über zumindest eine der Seiten des Textilträgers (1) verteilt sind.

4. Textilträger nach einem der Ansprüche 1 bis 3, **dadurch gekennzeichnet, dass** die Spillfäden (4) die einen in der Nähe der anderen in einem Abstand (a) angeordnet sind, der etwa der Länge einer Masche (b) entspricht.

5. Textilträger nach einem der Ansprüche 1 bis 4, **dadurch gekennzeichnet, dass** die Länge der Flottenden (5) etwa der Länge von einer bis mehrerer Maschen (b) entspricht, insbesondere etwa von zwei bis fünf Maschen.

6. Textilträger nach einem der Ansprüche 1 bis 5, **dadurch gekennzeichnet, dass** die Spillfäden (4) etwa regelmäßig über den Träger (1) verteilt sind.

7. Textilträger nach einem der Ansprüche 2 bis 6, **dadurch gekennzeichnet, dass** die Spillfäden mit Flottenden (5) aus Fäden (7) bestehen, die in Richtung der Kette und zwischen den Maschen angeordnet sind, mit einem Flottenden (5) der zumindest zwei Maschenreihen oder -lagen der Kettenwirkware (3) entspricht.

8. Textilträger nach einem der Ansprüche 2 bis 7, **dadurch gekennzeichnet, dass** die Flottenden (5) zweier benachbarter Fäden (8, 9) in Längsrichtung um eine Länge zueinander versetzt sind, die der Länge eines Flottenden (5) entsprechen.

9. Textilträger nach einem der Ansprüche 1 bis 8, **dadurch gekennzeichnet, dass** das Vliesstoffgelege (2) aus verknüpften oder leicht verknüpften Fasern besteht.

10. Textilträger nach Anspruch 9, **dadurch gekennzeichnet, dass** das Vliesstoffgelege (2) aus natürlichen, synthetischen oder künstlichen Fasern besteht.

11. Textilträger nach Anspruch 9, **dadurch gekennzeichnet, dass** das Vliesstoffgelege (2) aus kontinuierlichen, synthetischen oder künstlichen Filamenten besteht.

12. Textilträger nach Anspruch 11, **dadurch gekennzeichnet, dass** die kontinuierlichen Filamente Polyamid, Polyester, Viskose oder Mischungen davon enthalten.

13. Textilträger nach einem der Ansprüche 1 bis 12, **dadurch gekennzeichnet, dass** die Spillfäden (4, 5) auf der Seite des Vliesstoffgeleges (2) angeordnet sind, die der Seite mit der Kettenwirkware (3) gegenüberliegt.

14. Textilträger nach einem der Ansprüche 1 bis 13, **dadurch gekennzeichnet, dass** die Kettenwirkware (3) aus Fäden und/oder natürlichen, insbesondere zellulosischen, synthetischen oder künstlichen Flachfasern oder Mischungen davon besteht.

15. Textilträger nach einem der Ansprüche 1 bis 13, **dadurch gekennzeichnet, dass** die Kettenwirkware (3) aus synthetischen texturierten Multifilamentfäden besteht.

16. Textilträger nach einem der Ansprüche 1 bis 15, **dadurch gekennzeichnet, dass** die Spillfäden (4) aus Fäden und/oder natürlichen, synthetischen oder künstlichen, flachen oder texturierten Fasern oder Mischungen davon bestehen.

17. Textilträger nach einem der Ansprüche 1 bis 16, **dadurch gekennzeichnet, dass** er mindestens einen Spillfaden (4) pro Maschenstäbchen umfasst.

18. Textilträger nach einem der Ansprüche 1 bis 16, **dadurch gekennzeichnet, dass** er mindestens einen Spillfaden (4) alle zwei, drei oder vier Maschenstäbchen umfasst.

19. Textilträger nach Anspruch 17 oder 18, **dadurch gekennzeichnet, dass** er mehrere Spillfäden (4), beispielsweise zwei bis vier, pro Maschenstäbchen oder alle zwei, drei oder vier Maschenstäbchen umfasst.

20. Textilträger nach einem der Ansprüche 1 bis 19, **dadurch gekennzeichnet, dass** er auf mindestens einer seiner Seiten ein klebendes oder heißklebendes Material für seine spätere Verbindung mit dem Kragen aufweist.

21. Textilträger nach Anspruch 20, **dadurch gekennzeichnet, dass** das klebende oder heißklebende Material Vinylpolymere, Polyolefin, Polyamid, Polyethylen mit hoher und niedriger Dichte, Co-Polyester, Co-Polyamid enthält.

22. Textilträger nach Anspruch 20 oder 21, **dadurch gekennzeichnet, dass** das klebende oder heißklebende Material in Form von Punkten oder Linien auf den Träger (1) aufgetragen wird.

23. Anbringung eines Textilträgers nach einem der Ansprüche 1 bis 22, **dadurch gekennzeichnet, dass** sie die Verstärkung eines Hemdkragens oder dergleichen betrifft, um seine Formbeständigkeit im Laufe der Zeit in der großen Richtung des Kragens oder in der quer zur großen Richtung des Kragens verlaufenden Richtung zu verbessern.

24. Hemdkragen (10) oder dergleichen, **dadurch gekennzeichnet, dass** er ein oder mehrere Stoffteile und mindestens einen damit verbundenen Textilträger (1) nach einem der Ansprüche 1 bis 22 umfasst.

25. Kragen nach Anspruch 24, **dadurch gekennzeichnet, dass** er zwei Teile, jeweils ein oberes (11) und ein unteres (12) umfasst, die miteinander verbunden sind und zwischen denen mindestens ein Textilträger (1) eingefügt ist.

26. Kragen nach Anspruch 24 oder 25, **dadurch gekennzeichnet, dass** er einen Kragenfuß (13), der mit dem Hauptteil eines Kleidungsstücks verbunden werden soll, und einen Umschlag (14) umfasst.

27. Kragen nach einem der Ansprüche 24 bis 26, **dadurch gekennzeichnet, dass** der Träger (1) entweder selbst als Verdreifachung oder als Verstärkung einer Verdreifachung (15) dient, die wiederum mit dem oder den Teilen des Kragens (10) verbunden wird.

28. Herstellungsverfahren eines Kragens nach einem der Ansprüche 24 bis 27, **dadurch gekennzeichnet, dass** es einen Schritt umfasst, in dem das bzw. die Teile (11, 12) des Kragens mit mindestens einem Textilträger (1) nach einem der Ansprüche 1 bis 22 verbunden wird bzw. werden.

29. Verfahren nach Anspruch 28, **dadurch gekennzeichnet, dass** der Textilträger (1) entweder direkt mit dem oberen und dem unteren Teil (11, 12) oder mit einer Verdreifachung (15) verbunden wird, die danach mit dem oberen und unteren Teil (11, 12) verbunden wird.
